# EUROPÄISCHE PATENTSCHRIFT

(11) **EP 1 192 082 B1**
(45) Veröffentlichungstag und Bekanntmachung des Hinweises auf die Patenterteilung: **26.02.2003**
(21) Anmeldenummer: 00951322.7
(22) Anmeldetag: 30.06.2000
(51) Int. Cl.: B65B 23/16

(54) **VERFAHREN UND VORRICHTUNG ZUM VERPACKEN VON FLACHEN PRODUKTEN**
METHOD AND DEVICE FOR PACKAGING FLAT PRODUCTS
PROCEDE ET DISPOSITIF POUR L'EMBALLAGE DE PRODUITS PLATS

(30) Priorität: 01.07.1999 DE 19930368
(43) Veröffentlichungstag der Anmeldung: 03.04.2002
(73) Patentinhaber: Loesch Verpackungstechnik GmbH & Co. KG, 96146 Altendorf (DE)
(72) Erfinder: HAMMACHER, Heinz-Peter, 96049 Bamberg (DE)
(74) Vertreter: Lehmann, Klaus, Dipl.-Ing.
(86) Internationale Anmeldenummer: EP0006123
(87) Internationale Veröffentlichungsnummer: WO01002250

(56) Entgegenhaltungen:
- EP-A- 0 275 420
- US-A- 3 786 617
- US-A- 4 633 651

## Beschreibung

Die Erfindung betrifft ein Verfahren und eine Vorrichtung zum Verpacken von flachen Produkten in Sammelbehälter (Trays).

Die Erfindung wird vorzugsweise in der Süß- und Dauerbackwarenindustrie für das automatische Verpacken von empfindlichen Produkten eingesetzt, die große Maß- und Formabweichungen haben können. Insbsondere sollen Kekse, Bisquits, Cookies oder Schokoladeprodukte mit hoher Leistung in Trays verpackt werden. Die Trays bestehen vorzugsweise aus mehr oder weniger steifer Kunststoff-Folie, die entsprechend der Form und der Anzahl der zu verpackenden Produkte geformt, insbesondere tiefgezogen ist.

Die zu verpackenden Produkte werden von vorgeschalteten Öfen oder von Gieß-, Eintafel- oder Überziehanlagen übernommen, wobei vorzugsweise die Produkte auf die erforderliche Anzahl von Bahnen verteilt und erfindungsgemäß den Vorrichtungen zum Einlegen in die Trays zugeführt werden. Die Trays werden vorzugsweise in Form von Traystapeln zugeführt. aus denen einzelne Trays entstapelt werden, in die die Produkte einzeln nacheinander derart eingelegt werden, daß sie in den Trays flach übereinanderliegend oder allgemein senkrecht stehend hintereinander oder auch geschuppt schräg hintereinander stehend angeordnet sind. Die so befüllten Trays werden dann weggefördert und zum Beispiel einer Einrichtung zum Einführen in eine äußere Verpackung oder zum Umhüllen zugeführt.

Im Bereich der Zuführung der Produkte zu den Trays kann man Zwischenpuffer oder Speicher vorsehen, durch die im Falle von Störungen der nachfolgenden Maschinenteile die Produkte schonend gespeichert oder gepuffert werden können, zum Beispiel durch schuppenförmiges Aufeinanderlegen.

Ein Verfahren entsprechend dem Oberbegriff von Patentanspruch 1 sowie eine Vorrichtung entsprechend dem Oberbegriff von Patentanspruch 13 sind aus EP-A-0 275 420 bekannt bzw. herleitbar. Hiernach bewegt sich die erste Förderbahn auf und ab, um Kekse (Cookies) übereinander einzulegen.

Aus US-A-3 786 617 sind ein Verfahren und eine Vorrichtung bekannt, wobei jeweils ein ganzer Stapel von Keksen oder Biskuits auf einmal eingeschoben wird. Diese bekannte Vorrichtung könnte auch mit einzeln liegenden Keksen anstelle von Stapeln arbeiten, wobei dann Einfachpackungen gefertigt würden.

Aus der EP-A-0 275 420 ist die die Produkte zuführende Förderbahn selbst verschwenkbar, so daß das Troy an der Beschickungsstelle nicht hin- und herbewegt zu werden braucht.

Durch die Erfindung soll erreicht werden, daß das jeweils nächste zugeführte Produkt neben oder über das bereits in das Tray eingestapelte Produkt eingelegt wird, wobei das Verfahren und die Vorrichtung möglichst einfach ausgebildet, aber trotzdem möglichst flexibel in ihrer Arbeitsweise sein sollen.

Das erfindungsgemäße Verfahren ist insbesondere in Anspruch 1 und in den zugehörigen Unteransprüchen gekennzeichnet. Die erfindungsgemäße Vorrichtung ergibt sich insbesondere aus dem Anspruch 13 und den zugehörigen Unteransprüchen.

Einzelheiten und Vorteile der Erfindung ergeben sich aus der folgenden Beschreibung von Ausführungsbeispielen anhand der Zeichnung.
- Fig. 1: ist eine schematische Seitenansicht einer erfindungsgemäßen Vorrichtung, mit der flachliegend ankommende Produkte hochkant nebeneinander stehend in Trays verpackt werden können.
- Fig. 2: ist eine schematische Draufsicht auf die Vorrichtung von Fig. 1.
- Fig. 3: ist eine schematische Seitenansicht einer erfindungsgemäßen Vorrichtung, mit der flachliegend ankommende Produkte schräg hintereinander stehend, also geschuppt, in Trays verpackt werden können.
- Fig. 4: ist eine schematische Seitenansicht einer erfindungsgemäßen Vorrichtung, mit der flachliegend ankommende Produkte flachliegend übereinander und in einzelnen Stapeln nebeneinander in Trays verpackt werden können.
- Fig. 5: ist eine schematische Draufsicht auf die Vorrichtungen von Fig. 3 und Fig. 4.
- Fig. 6: ist eine schematische Draufsicht auf eine erfindungsgemäße Vorrichtung, mit der in mehreren Reihen auf einer gemeinsamen Bahn ankommende Gegenstände in einzelnen Reihen in Trays verpackt werden können.
- Fig. 7: ist eine schematische Draufsicht einer Vorrichtung im wesentlichen entsprechend Fig. 6, jedoch hier mit einem zusätzlichen Produktpuffer in der Bahn der ankommenden Produkte.
- Fig. 8: ist eine schematische Draufsicht auf eine erfindungsgemäße Vorrichtung mit zwei Zuführbahnen, jeweils mit einem Produktpuffer.

Die Erfindung wird zunächst mit ihren grundsätzlichen Eigenschaften anhand des Ausführungsbeispiels der Fig. 1 und 2 beschrieben. Die erfindungsgemäße Vorrichtung weist im wesentlichen ein Maschinengestell 11 mit einem Bedienungsfeld (operating panel) 13 auf, das an der Frontseite eines elektrischen Schaltschranks 15 vorgesehen ist. Seitlich von dem Maschinengestell 11 sind auf einem Seitengestell 17 verschiedene wesentliche Vorrichtungsteile angeordnet. An der Oberseite des Seitengestells 17 befindet sich ein Traymagazin (tray magazine) 19, in dem mehrere einzelne Trays 21 im wesentlichen lotrecht hintereinander gestapelt nach links einem Entstapler (denester) 23 zugeführt werden. Zum Fördern des Stapels der Trays 21 in Richtung auf den Entstapler 23 sind geeignete Förderorgane vorgesehen, zum Beispiel ein Förderband 25 mit Umlenkrollen 27 und einem hinter den Traystapel greifenden Schieber 29. In dem Entstapler 23 werden die Trays einzeln entstapelt und an einen im Maschinengestell 11 angeordneten Traymanipulator (tray manipulator) 31 übergeben. Der Traymanipulator 31 hat geeignete Antriebseinrichtungen zum Hin- und Herfördern der Trays 21, zum Beispiel ein über Umlenkrollen 33 geführtes Förderband 35. Das Maschinengestell 11 mit den darin angeordneten Bauteilen bildet eine Tray-Beladungsanordnung (tray loader).

Unterhalb des Traymagazins 19 und seitlich von dem Traymanipulator 31 ist auf dem Seitengestell 17 eine erste Förderbahn oder ein Zuführförderer 43 zum Zuführen flach hintereinander liegender einzelner Produkte P vorgesehen. Hierbei kann es sich beispielsweise um ein über Umlenkrollen 41 geführtes Förderband (product feeding belt) 43 handeln. Die einzelnen Produkte P kommen flach hintereinander liegend in Richtung des Pfeiles A auf dem Förderband 43 an. Sie werden an dem gemäß Fig. 1 linken Ende des Förderbands 43 in die im wesentlichen lotrecht im Traymanipulator 31 stehenden Trays 21 derart eingestapelt, daß die Produkte P in dem Tray 21 jeweils in einem Stapel senkrecht übereinander liegen. Dabei wird das Tray 21 jeweils um die Höhe eines Produkts P nach unten bewegt. Die Abgabe der Produkte P von dem Förderband 43 erfolgt z. B. über eine spitze Umlenkung 45 des Förderbands 43 mit einer kleinen Umlenkrolle 47 (rollende Messerkantenumlenkung). Außerdem sind an dem Förderband 43 Bandspanneinrichtungen 49 vorgesehen.

Unterhalb des Zuführförderers 43 für die Produkte P befindet sich an dem Seitengestell 17 eine zweite Förderbahn 51, auf der die gefüllten Trays 21 in Richtung des Pfeiles C abgegeben werden ( Abgabeförderer - discharge of filled trays). Auch hierbei kann es sich um ein über Rollen geführtes Förderband handeln. Zwischen dem Traymanipulator 31 und dem Abgabeförderer 51 ist eine gekrümmte Förderbahn oder Übergabebahn 53 für die einzelnen Trays 21 vorgesehen, auf der die Trays 21 aus der im wesentlichen lotrechten Beschickungsstellung um etwa 90 Grad in eine etwa waagerechte Lage verschwenkt werden. Die zunächst in Form eines Stapels senkrecht übereinander im Tray 21 liegenden Produkte P stehen somit auf der zweiten Förderbahn 51 um 90 Grad verschwenkt in oder auf den Trays 21 (products standing on edge, turned by 90 degrees in tray).

Fig. 2 zeigt die wesentlichen Einzelheiten der Vorrichtung von Fig. 1 in einer schematischen Draufsicht von oben.

In den Fig. 3, 4 und 5 sind gleiche oder entsprechende Bauteile mit den gleichen Bezugsziffern gekennzeichnet wie in Fig. 1 und 2. Im Folgenden werden die Unterschiede dieser Vorrichtungen gegenüber derjenigen nach den Fig. 1 und 2 beschrieben.

Der Traymanipulator 31 ist um eine waagerechte Achse schwenkbar angeordnet, so daß gemäß Fig. 3 die einzelnen, auf dem Zuführförderer 43 ankommenden Produkte P in einer geringfügig gegenüber der Lotrechten geneigten Stellung des Traymanipulators 31 in die entsprechend geneigten Trays 21 eingeführt werden. Die Produkte P liegen dann in dem Traymanipulator 31 flach in einem fast senkrechten Stapel, aber leicht seitlich gegeneinander versetzt in dem einzelnen Tray 21. Über die Übergabebahn 53 wird das so befüllte Tray 21 aus der geneigten Stellung nach unten gefördert und dabei so verschwenkt, daß das Tray 21 waagerecht auf dem Abgabeförderer 51 liegt. Die einzelnen Produkte P stehen dann geschuppt oder schuppenförmig hochkant nebeneinander in dem Tray 21 (products standing scaled on edge). Hierzu kann das Tray 21 an seinem Boden und/oder seinen Seitenwänden mit entsprechenden schrägen Haltevorsprüngen für die Produkte P ausgebildet sein.

Fig. 4 zeigt eine weitere mögliche Benutzungsart der erfindungsgemäßen Vorrichtung entsprechend den Fig. 1 bis 3. Der Traymanipulator 31 ist um eine waagerechte Achse derart verschwenkbar, daß die einzelnen, mit Hilfe des Entstaplers 23 entstapelten Trays 21 auf dem Traymanipulator 31 gegenüber der Waagerechten nur geringfügig geneigt sind. Die einzelnen, auf dem Zuführförderer 43 ankommenden Produkte P werden dann mit Hilfe der Messerkantenumlenkung 45, 47 derart in das Tray 21 eingeführt, daß sie darin parallel zu dessen Boden liegen. Dabei kann das Tray 21 mittels des Traymanipulators 31 derart gesteuert und hin und her bewegt werden, daß die einzelnen Produkte P in einer einzigen Lage einzeln hintereinander auf dem Tray 21 liegen. Das Tray 21 kann aber mittels des Traymanipulators 31 auch derart hin und her bewegt und gesteuert werden, daß mehrere einzelne Lagen von Produkten P nacheinander auf das Tray 21 aufgelegt werden, so daß sich einzelne, auf dem Tray 21 in Förderrichtung hintereinander liegende Produktstapel ergeben, die mit jeder zugeführten Lage von Produkten P höher werden. Der Traymanipulator 31 kann aber auch so gesteuert und bewegt werden, daß zunächst ein einziger Stapel von Produkten P am vorderen oder vorauslaufenden (rechten) Ende des Trays 21 auf dieses aufgelegt wird, worauf dann ein zweiter, ein dritter und gegebenenfalls weitere Produktstapel auf dem Tray 21 gebildet werden, zu denen die Produkte P jeweils einzeln derart zugeführt werden, daß ein Stapel nach dem anderen gebildet wird und das Tray 21 für jeden Stapel entsprechend vorwärtsbewegt wird.

Die Übergabebahn 53 kann derart flexibel oder biegsam ausgebildet sein, daß (bei dem Beispiel von Fig. 4) die im Traymanipulator 31 schon fast waagerecht liegenden Trays 21 über einen etwas steileren Abschnitt der Übergabebahn 53 nach unten und dann über weitere Teile der Übergabebahn 53 mehr und mehr in die waagerechte Richtung übergehend auf den Abgabeförderer 51 abgegeben werden, auf dem die Trays 21 waagerecht hintereinander liegen. Die einzelnen Produkte P liegen dann auf den Trays 21 flach nebeneinander und gegebenenfalls in Stapeln übereinander (products side by side in flat position and stacked, if applicable).

Fig. 5 zeigt in Draufsicht eine mögliche abgewandelte Ausführungsform der erfindungsgemäßen Vorrichtung. Hierbei werden mehrreihige Trays 21a verwendet. Am Traymanipulator 31 ist ein Verschiebemodul (shifting module for multi-row trays) 37 vorgesehen, mit dem die Trays 21a quer zu ihrer Hauptförderrichtung und quer zu der Zuführrichtung A der einzelnen Produkte P derart verschoben werden können, daß die einzelnen Produkte P nacheinander in jede Reihe der Trays 21a eingelegt werden können.

In den Fig. 6, 7 und 8 sind gleiche oder entsprechende Bauteile mit den gleichen Bezugsziffern gekennzeichnet wie in den vorhergehenden Figuren. Im Folgenden werden die Unterschiede dieser Vorrichtungen gegenüber denjenigen nach den vorhergehenden Figuren beschrieben.

Bisher wurde davon ausgegangen, daß die Produkte P in der Pfeilrichtung A in einer einzigen Reihe hintereinander zugeführt werden. Gemäß Fig. 6 können jedoch auch Produkte P in mehreren Reihen nebeneinander zugeführt werden. Mit Hilfe von Sortiereinrichtungen 61, insbesondere Sortierbändern (aligning belts) mit darüber angeordneten Leitflächen 63 werden gemäß Fig. 6 die ankommenden Produkte P über eine durch die erste Förderbahn bzw. den Zuführförderer 65 gebildete Produktzuführ- und Verteilanordnung (product feeding and distribution system) in mehrere, parallel nebeneinander laufende Bahnen von Gegenständen P geordnet. Der Produktzuführ- und Verteilanordnung 65 sind mehrere, der Anzahl der einzelnen Bahnen von Produkten P entsprechende Tray-Beladungsanordnungen (tray loaders) zugeordnet, die jeweils durch ihr Maschinengestell 11 mit zugehörigem Schaltschrank 15 veranschaulicht sind. Jeder dieser Trayloader hat ein eigenes Traymagazin 19, gegebenenfalls mit einem Verschiebemodul 37 zur Querverschiebung mehrreihiger Trays 21, und jeweils mit einem eigenen Zuführförderer oder Förderband 43 zum Übernehmen der Produkte P in einer einzigen Reihe gegebenenfalls aber auch in mehreren parallelen Reihen von der ersten Förderbahn 65 und zum Zuführen der Produkte P zu dem entsprechenden Traymanipulator 31.

Nach dem Beschicken der einzelnen Trays 21 in der oben beschriebenen Art und Weise werden die gefüllten Trays 21 auf einzelnen Abgabeförderern 51, die jedem Trayloader zugeordnet sind, einem Sammelförderer oder einer Sammeltransportbahn (collecting transport for filled trays) 55 zugeführt, von wo sie in Richtung des Pfeiles C zum weiteren Verpacken wegbefördert werden. Die einzelnen, durch die Bezugsziffer 11 für das Maschinengestell gekennzeichneten Trayloader sind im übrigen so ausgebildet, wie es in Verbindung mit den Fig. 1 bis 5 beschrieben wurde.

Die Vorrichtung gemäß Fig. 7 entspricht weitgehend derjenigen von Fig. 6. Die Produktzuführ- und Verteilanordnung 65 hat hier mehrere getrennte Bahnen parallel nebeneinander, die zum Beispiel durch Trennwände 67 voneinander getrennt sind. Mit Hilfe dieser Trennwände 67 sind somit auf der Produktzuführ- und Verteilanordnung 65 in den einzelnen parallelen Bahnen Produktpuffer (product buffer) gebildet, die im Falle von Störungen der nachfolgenden Vorrichtungsteile zur Aufnahme oder zum Speichern der ankommenden Produkte P dienen und die eine hierfür geeignete Länge in Förderrichtung haben. In diesen Produktpuffern können die einzelnen Produkte flach hintereinander liegend oder auch schuppenförmig übereinander liegend gespeichert werden. Hierdurch ist eine schonende Behandlung der Produkte sichergestellt. Im übrigen entspricht die Ausführung der Vorrichtung nach Fig. 7 derjenigen gemäß Fig. 6.

Fig. 8 zeigt eine Vorrichtung, bei der die in Richtung des Pfeiles A ankommenden Produkte P über nur zwei mal zwei hintereinander angeordnete Führungs- oder Leitflächen 63 auf zwei Zuführförderer 65 aufgeteilt werden, die aufgrund ihrer Länge in Förderrichtung wiederum als Produktpuffer dienen können. Am Ende jeder dieser ersten Förderbahnen 65 ist eine in einem gemeinsamen Maschinengestell 11 untergebrachte Tray-Beschickungsstation (Trayloader) 71 angeordnet, die bei diesem Ausführungsbeispiel zwei parallel zueinander verlaufende Traymagazine 19 mit jeweils zugehörigem Traymanipulator 31 aufweisen. Von jedem Traymanipulator 31 werden die mit Produkten P beschickten Trays 21 zunächst auf einem eigenen Abgabeförderer 51 weggefördert. Die beiden Abgabeförderer 51 führen die Trays 21 einem gemeinsamen Sammelförderer 55 zu. auf dem die gefüllten Trays 21 in Richtung des Pfeiles C zum weiteren Verpacken abtransportiert werden.

Durch die Erfindung wird somit ein modulares Maschinenkonzept geschaffen, bei dem einzelne Komponenten für sich oder in mehrfacher Anordnung gemeinsam verwendet werden können. Damit ist dieses Konzept auf die spezifischen Anforderungen der Süßwaren- und Dauerbackwarenindustrie besonders abgestimmt. Jede einzelne Zuführbahn oder Förderbahn kann mittels des Schaltschranks 15 über das Bedienungsfeld 13 separat gesteuert werden. Für die Zuführ- und Förderbahnen, für die Pufferbahnen und für die Traymanipulatoren 31 können frequenzgeregelte Antriebe eingesetzt werden. Die Art und Anzahl der Produkte P pro Tray 21 ist mittels des Bedienungsfelds 13 vielseitig programmierbar. Bei einem Produktwechsel sind nur wenige Maschinenelemente einfach einzustellen. Alle mit den Produkten in Berührung kommenden Teile können in Materialien ausgeführt werden, die mit Lebensmitteln verträglich sind, zum Beispiel in Edelstahl oder in geeigneten Kunststoffen. Insgesamt ergibt sich somit eine solide, robuste und zuverlässige Konstruktion der Vorrichtung.

Die besonderen Vorteile des erfindungsgemäßen Verfahrens beziehungsweise der hierfür verwendeten Vorrichtung bestehen darin, daß das modulare System sehr flexibel und leicht an unterschiedliche Produkte anpaßbar ist. Die Produkte werden besonders schonend behandelt, indem sie drucklos, also ohne gegenseitigen Förderdruck, zugeführt, abgezählt und verarbeitet werden, und zwar ohne Verwendung von Greifern oder von besonderen Trennvorrichtungen. Auch bei Unregelmäßigkeiten der Produkte ergibt sich immer eine genaue Produktanzahl für jedes Tray. Durch den integrierten Produktpuffer weist das Gesamtsystem eine höchstmögliche Verfügbarkeit auf, wobei alternativ auch Stand-By-Module vorgesehen sein können. Durch den modularen Aufbau der Vorrichtung ist diese für jeden Anwendungsfall sozusagem maßgeschneidert. Alle Elemente der Vorrichtung lassen sich für die Bedienung und Wartung optimal zugänglich gestalten. Schließlich weist das Gesamtsystem ein sehr gutes Preis-Leistungs-Verhältnis auf. Bei der maximalen Ausstattung können alle denkbaren Packformationen und Produktpräsentationen in ein- und demselben Vorrichtungssystem verwirklicht werden. Schließlich können an geeigneten Stellen auch Vorrichtungen zum Ausschleusen oder Entfernen von deformierten oder beschädigten Produkten vorgesehen sein.

### BEZUGSZEICHEN

- 11: Maschinengestell - Trayloader
- 13: Bedienungsfeld
- 15: Schaltschrank
- 17: Seitengestell
- 19: Traymagazin
- 21: Tray
- 23: Entstapler
- 25: Förderband
- 27: Umlenkrolle
- 29: Schieber
- 31: Traymanipulator
- 33: Umlenkrolle
- 35: Förderband
- 37: Verschiebemodul
- 43: Erste Förderbahn, Zuführförderer, Förderband
- 45: Umlenkung
- 47: Umlenkrolle
- 49: Bandspanneinrichtung
- 51: Zweite Förderbahn, Abgabeförderer, Förderband
- 53: Übergabebahn
- 55: Sammelförderer, Sammeltransportbahn
- 61: Sortiereinrichtung, Sortierband
- 63: Leitfläche
- 65: Erste Förderbahn, Produktzuführ- und Verteilanordnung
- 67: Trennwand
- 71: Tray-Beschickungsstation, Trayloader

## Patentansprüche

1. Verfahren zum Verpacken von flachen Produkten (P) in Sammelbehälter (21), wobei
- jeweils ein Tray (21) aus einem Traystapel (19) entnommen wird,
- mehrere Produkte (P) flachliegend hintereinander auf einer ersten Förderbahn (43) zugeführt werden,
- mehrere Produkte (P) einzeln nacheinander aus der ersten Förderbahn (43) in jedes vereinzelte Tray (21) eingelegt werden,
- und die mit Produkten (P) gefüllten Trays (21) auf einer zweiten Förderbahn (51) abgeführt werden,
**dadurch gekennzeichnet, daß** die Trays (21) an der Beschickungsstelle für die Produkte (P) zwischen mindestens zwei Stellungen in ihrer Förderrichtung hin und her bewegbar sind.

2. Verfahren nach Anspruch 1, **dadurch gekennzeichnet, daß** die Produkte (P) einzeln übereinander in ein etwa senkrecht stehendes Tray (21) eingelegt werden und daß das Tray (21) anschließend um etwa 90° verschwenkt und waagerecht auf die zweite Förderbahn (51) überführt wird, so daß dort die Produkte (P) etwa senkrecht hintereinander in dem Tray (21) stehen (Fig. 1).

3. Verfahren nach Anspruch 1, **dadurch gekennzeichnet, daß** die Produkte (P) einzeln übereinander in ein gegenüber der Lotrechten leicht geneigtes Tray (21) eingelegt werden und daß das Tray (21) anschließend um entsprechend weniger als 90° verschwenkt und waagerecht auf die zweite Förderbahn (51) überführt wird, so daß dort die Produkte (P) schräg geschuppt hintereinander in dem Tray (21) stehen (Fig. 3).

4. Verfahren nach Anspruch 1, **dadurch gekennzeichnet, daß** die Produkte (P) einzeln hintereinander in ein gegenüber der Waagerechten nur leicht geneigtes Tray (21) eingelegt werden und daß das Tray (21) anschließend in waagerechter Stellung auf die zweite Förderbahn (51) überführt wird, so daß dort die Produkte (P) flach hintereinander auf dem Tray (21) liegen (Fig. 4).

5. Verfahren nach Anspruch 1, **dadurch gekennzeichnet, daß** die Produkte (P) einzeln übereinander in ein gegenüber der Waagerechten nur leicht geneigtes Tray (21) eingelegt werden und daß das Tray (21) anschließend in waagerechter Stellung auf die zweite Förderbahn (51) überführt wird, so daß dort die Produkte (P) flach übereinander in dem Tray (21) liegen (Fig. 4).

6. Verfahren nach Anspruch 4 oder 5, **dadurch gekennzeichnet, daß** in einer ersten Stellung des Trays (21) jeweils mehrere Produkte (P) einzeln nacheinander flachliegend übereinander in das Tray eingelegt werden, daß das Tray (21) anschließend in mindestens eine zweite Stellung weiterbewegt wird, in der wiederum mehrere einzelne Produkte (P) flachliegend übereinander eingelegt werden, und daß schließlich das Tray (21) auf die zweite Förderbahn (51) überführt wird, so daß dort mindestens zwei Produktstapel hintereinander in dem Tray (21) liegen (Fig. 4).

7. Verfahren nach Anspruch 4 oder 5, **dadurch gekennzeichnet,**
- **daß** jeweils mehrere Produkte (P) einzeln nacheinander flachliegend hintereinander in einer ersten Lage in das Tray (21) eingelegt werden, wobei das Tray (21) jeweils um einen dem Produktabstand im Tray entsprechenden Betrag in Förderrichtung vorwärts bewegt wird,
- **daß** anschließend das Tray (21) etwa um seine Länge in Förderrichtung zurückbe wegt wird,
- **daß** dann mindestens eine zweite Lage einzelner Produkte (P) nacheinander in der gleichen Weise in das Tray (21) eingelegt und auf die erste Lage aufgelegt wird,
- und **daß** schließlich das Tray (21) auf die zweite Förderbahn (51) überführt wird, so daß dort mindestens zwei Produktlagen in Stapelform hintereinander in dem Tray (21) liegen (Fig. 4).

8. Verfahren nach einem der vorhergehenden Ansprüche, **dadurch gekennzeichnet, daß** mehrreihige Trays (21a) verwendet werden, die an einer Beschickungsstelle quer zu der ersten Förderbahn (43) verschiebbar sind (Fig. 5).

9. Verfahren nach einem der vorhergehenden Ansprüche, **dadurch gekennzeichnet, daß** die Produkte (P) auf der ersten Förderbahn (65, 43) in mehreren Reihen nebeneinander zugeführt werden und ggfs. zu mehreren nebeneinander in mehrere Trays (21) eingelegt werden (Fig. 6).

10. Verfahren nach Anspruch 9, **dadurch gekennzeichnet, daß** aus jeder Reihe der ersten Förderbahn (65) Produkte (P) einer eigenen Tray-Beschickungsstation (11) zugeführt werden und daß anschließend die in mehreren Stationen (11) gefüllten Trays (21) auf einen gemeinsamen Sammelförderer (55) überführt werden (Fig. 6).

11. Verfahren nach einem der vorhergehenden Ansprüche, **dadurch gekennzeichnet, daß** die erste Förderbahn (65) als Produktpuffer zum Speichern von Produkten (P) vor dem Einlegen in die Trays (21) dient (Fig. 7, 8).

12. Verfahren nach Anspruch 11, **dadurch gekennzeichnet, daß** in dem Produktpuffer auf der ersten Förderbahn (65) die Produkte (P) schuppenförmig hintereinander und übereinander gelegt werden.

13. Vorrichtung zum Verpacken von flachen Produkten (P) in Sammelbehältern (21), mit folgenden Bauteilen:
- ein Traymagazin (19) zur Aufnahme eines Stapels von Trays (21),
- ein Entstapler, bestehend aus einer Vorrichtung zum Entstapeln (23) einzelner Trays (21) aus dem Magazin (19),
- ein Zuführförderer, bestehend aus einer ersten Förderbahn (43) zum Zuführen von Produkten (P),
- eine Vorrichtung zum Einlegen (45, 47) einzelner Produkte (P) von der ersten Förderbahn (43) in die vereinzelten Trays (21),
- ein Abgabeförderer, bestehend aus einer zweiten Förderbahn (51) zum Abführen der mit Produkten (P) beschickten Trays (21),
- ein Traymanipulator, bestehend aus einer Vorrichtung (31) zum Halten der mit Produkten (P) zu beschickenden, vereinzelten Trays (21) und zum Überführen der beschickten Trays (21) auf die zweite Förderbahn (51) - (Fig. 1, 3, 4),
**dadurch gekennzeichnet, daß** der Traymanipulator (31) eine Einrichtung (33, 35) aufweist, mit deren Hilfe die Trays (21) an der Beschickungsstelle in ihrer Förderrichtung hin und her bewegbar sind.

14. Vorrichtung nach Anspruch 13, **dadurch gekennzeichnet, daß** der Traymanipulator (31) zum Beschicken der Trays (21) mit Produkten (P) aus der ersten Förderbahn (43), zwischen einer Stellung, in der die Trays (21) etwa lotrecht stehen, und einer gegenüber der Lotrechten geneigten Stellung verschwenkbar ist, und daß sich an den Traymanipulator (31) eine Übergabebahn (53) zum Überführen der beschickten Trays (21) an die zweite Förderbahn (51) anschließt.

15. Vorrichtung nach Anspruch 14, **dadurch gekennzeichnet, daß** der Traymanipulator (31) von seiner Beschickungsstellung zum Überführen der beschickten Trays (21) an die Übergabebahn (53) oder an die zweite Förderbahn (51) in eine etwa waagerechte Stellung bewegbar ist.

16. Vorrichtung nach einem der vorhergehenden Vorrichtungsansprüche 13 bis 15, **dadurch gekennzeichnet, daß** an dem Traymanipulator (31) eine Einrichtung (37) zum Verschieben der Trays (21a) quer zu deren Hauptförderrichtung und quer zu der ersten Förderbahn 43 vorgesehen ist - (Fig. 5).

17. Vorrichtung nach einem der vorhergehenden Vorrichtungsansprüche 13 bis 16, **dadurch gekennzeichnet, daß** die erste Förderbahn (65) mehrbahnig ausgebildet ist und an diese sich mehrere parallele einzelne Zuführförderer (43) anschließen und daß vor der ersten Förderbahn (65) Sortier- und Ausrichteinrichtungen (61, 63) zum Beliefern der einzelnen Zuführförderer (43) mit Produkten (P) vorgesehen sind (Fig. 6, 7).

18. Vorrichtung nach Anspruch 17, **dadurch gekennzeichnet, daß** sich an die erste mehrbahnige Förderbahn (65) mehrere ein- oder mehrbahnige Produktförderer (43) anschließen, die jeweils zu einer Tray-Beschickungsstation (11) mit einem Traymagazin (19) und einem Abgabeförderer (51) führen, und daß für mehrere Abgabeförderer (51) eine gemeinsame Sammeltransportbahn (55) für beschickte Trays (21) vorgesehen ist (Fig. 6, 7).

19. Vorrichtung nach einem der vorhergehenden Vorrichtungsansprüche 13 bis 18 **dadurch gekennzeichnet, daß** die erste Förderbahn (65) als Produktpuffer zum Speichern von Produkten (P) ausgebildet ist (Fig. 7, 8).

20. Vorrichtung nach einem der vorhergehenden Vorrichtungsansprüche 13 bis 19, **dadurch gekennzeichnet, daß** der Zuführförderer (43) als Bandförderer mit einer über Rollen (47) geführten spitzen Umlenkung (45) nach Art einer Messerkante am Abgabeende zum Überführen der Produkte (P) in die Trays (21) ausgebildet ist.

21. Vorrichtung nach Anspruch 20, **dadurch gekennzeichnet, daß** der Zuführförderer (43) mit Bandspanneinrichtungen (49) ausgebildet ist.

22. Vorrichtung nach einem der vorhergehenden Vorrichtungsansprüche 13 bis 21, **dadurch gekennzeichnet, daß** die Anzahl der pro Tray (21) zuzuführenden Produkte (P) und/oder der Antrieb der einzelnen Vorrichtungsteile durch eine Programmsteuerung, einstellbar ist.

23. Vorrichtung nach einem der vorhergehenden Vorrichtungsansprüche 13 bis 22, **dadurch gekennzeichnet, daß** bei mehrbahniger Ausführung des Zuführförderers (65) und/oder des Traymanipulators (31) der Antrieb jeder dieser Einrichtungen getrennt steuerbar ist.

## Claims

1. Method for packaging flat products (P) into collecting containers (21), wherein
- one tray (21) at a time is taken from a tray stack (19),
- several products (P) are supplied flat-lying one behind the other on a first conveyor (43),
- several products (P) are inserted individually one after the other from the first conveyor (43) into each individualized tray (21),
- and the trays (21) loaded with products (P) are further transported on a second conveyor (51),
**characterized in that** the trays (21) at their point of loading of the products (P) are movable in a reciprocating manner in their transport direction between at least two positions.

2. Method according to claim 1, **characterized in that** the products (P) are inserted individually one above the other into a substantially vertically standing tray (21) and that the tray (21) thereafter is turned by about 90 degrees and transferred horizontally onto a second conveyor (51), so that there the products (P) are standing substantially vertically one behind the other in the tray (21) (Fig. 1).

3. Method according to claim 1, **characterized in that** the products (P) are inserted individually one above the other into a tray (21) slightly inclined with regard to the vertical direction and that thereafter the tray (21) is turned by correspondingly less than 90 degrees and transferred horizontally onto the second conveyor (51), so that there the products (P) are standing inclined and scaled one behind the other in the tray (21) (Fig. 3).

4. Method according to claim 1, **characterized in that** the products (P) are inserted individually one behind the other into a tray (21) only slightly inclined with regard to the horizontal direction and that thereafter the tray (21) in a horizontal position is transferred onto the second conveyor (51), so that there the products (P) are lying flat one behind the other on the tray (21) (Fig. 4).

5. Method according to claim 1, **characterized in that** the products (P) are inserted individually one above the other into a tray (21) only slightly inclined with regard to the horizontal direction and that thereafter the tray (21) in a horizontal position is transferred onto the second conveyor (51), so that there the products (P) are lying flat one above the other in the tray (21) (Fig. 4).

6. Method according to claim 4 or 5, **characterized in that** in a first position of the trays (21) several products (P) are each individually inserted one after the other flat-lying one above the other into the tray, that thereafter the tray (21) is moved on into at least one second position, in which again several individual products (P) are inserted flat-lying one above the other, and that finally the tray (21) is transferred on to the second conveyor (51), so that there at least two stacks of products are positioned in the tray (21) one behind the other (Fig. 4).

7. Method according to claim 4 or 5 **characterized in**
- **that** several products (P) are each individually inserted one after the other flat-lying one behind the other into the tray (21) in a first layer, wherein the tray (21) at each time is moved forward in transport direction by an amount corresponding to the spacing (distance, pitch) of the products in the tray,
- **that** thereafter the tray (21) is moved rearwardly in transport direction for about its length,
- **that** then at least a second layer of individual products (P) one after the other are inserted into the tray (21) in the same manner and deposited onto the first layer,
- and **that** finally the tray (21) is transferred onto the second conveyor (51), so that there at least two layers of products in stacked form one behind the other are positioned in the tray (21) (Fig. 4).

8. Method according to one of the preceding claims, **characterized in that** multi-row trays (21a) are used which at a loading point are shiftable transverse to the first conveyor (43) (Fig. 5).

9. Method according to one of the preceding claims, **characterized in that** the products (P) on the first conveyor (65, 43) are supplied in several rows besides each other and, if applicable, are inserted into several trays (21) and several of them besides each other (Fig. 6).

10. Method according to claim 9, **characterized in that** from each row of the first conveyor (65) products (P) are supplied to an own tray loading station (11) and that thereafter the trays (21) loaded in several stations (11) are transferred onto a common collecting conveyor (55) (Fig. 6).

11. Method according to one of the preceding claims, **characterized in that** the first conveyor (65) serves as a product buffer for storing products (P) prior to their insertion into the trays (21) (Figs. 7, 8).

12. Method according to claim 11, **characterized in that** in the product buffer on the first conveyor (65) the products (P) are positioned in a scaled manner one behind the other and one above the other.

13. Apparatus for packaging flat products (P) into collecting containers (21), with the following components:
- a tray magazine (19) for receiving a stack of trays (21),
- a denester, comprising a device for denesting (23) individual trays (21) from the magazine (19),
- a supply conveyor, comprising a first conveyor (43) for supplying products (P),
- a device for inserting (45, 47) individual products (P) from the first conveyor (43) into the individualized trays (21),
- a discharge conveyor, comprising a second conveyor (51) for further transporting the trays (21) loaded with products (P),
- a tray manipulator, comprising a device (31) for holding the individualized trays (21) to be loaded with products (P) and for transferring the loaded trays (21) onto the second conveyor (51) (Figs. 1, 3, 4),
**characterized in that** the tray manipulator (31) is provided with means (33, 35) by which the trays (21) at the loading point are reciprocally movable in their transport direction.

14. Apparatus according to claim 13, **characterized in that** the tray manipulator (31) for loading the trays (21) with products (P) from the first conveyor (43) is turnable between a position in which the trays (21) are standing substantially vertically and a position inclined with regard to the vertical direction, and that the tray manipulator (31) is followed by a transfer conveyor (53) for transferring the loaded trays (21) to the second conveyor (51).

15. Apparatus according to claim 14, **characterized in that** the tray manipulator (31) is movable from its loading position into a substantially horizontal position for transferring the loaded trays (21) to the transfer conveyor (53) or to the second conveyor (51).

16. Apparatus according to one of the preceding apparatus claims 13 to 15, **characterized in that** at the tray manipulator (31) there is provided a device (37) for shifting the trays (21a) transverse to their main transport direction and transverse to the first conveyor (43) (Fig. 5).

17. Apparatus according to one of the preceding apparatus claims 13 to 16, **characterized in that** the first conveyor (65) is designed with several rows and these are followed by several parallel individual supply conveyors (43), and that in front of the first conveyor (65) sorting and guiding devices (61, 63) are provided for charging the individual supply conveyors (43) with products (P) (Figs. 6, 7).

18. Apparatus according to claim 17, **characterized in that** the first multi-row conveyor (65) is followed by several one-row or multi-row product conveyors (43) each leading to a tray loading station (11) with a tray magazine (19) and a discharge conveyor (51), and that for several discharge conveyors (51) one common collecting transport conveyor (55) for loaded trays (21) is provided (Figs. 6, 7).

19. Apparatus according to one of the preceding apparatus claims 13 to 18, **characterized in that** the first conveyor (65) is designed as a product buffer for storing products (P) (Figs. 7, 8).

20. Apparatus according to one of the preceding apparatus claims 13 to 19, **characterized in that** the supply conveyor (43) is designed as a conveyor belt with a sharp deflection (45) in the manner of a knife edge at the discharge end and guided over pulleys (47) for transferring the products (P) into the trays (21).

21. Apparatus according to claim 20, **characterized in that** the supply conveyor (43) is provided with belt tensioning devices (49).

22. Apparatus according to one of the preceding apparatus claims 13 to 21, **characterized in that** the number of the products (P) to be supplied per tray (21) and/or the drive of the individual apparatus parts is adjustable by a programm control.

23. Apparatus according to one of the preceding apparatus claims 13 to 22, **characterized in that** with a multi-row design of the supply conveyor (65) and/or the tray manipulator (31) the drive of each of these devices is separately controllable.

## Revendications

1. Procédé pour l'emballage de produits plats (P) dans des conteneurs collectifs (21),
- un plateau (21) à la fois étant prélevé d'une pile de plateaux (19),
- plusieurs produits (P) étant acheminés couchés à plat l'un derrière l'autre sur un premier convoyeur (43),
- plusieurs produits (P) étant déposés individuellement l'un après l'autre à partir du premier convoyeur (43) dans chaque plateau (21) individuel,
- et les plateaux (21) remplis de produits (P) étant évacués sur un deuxième convoyeur (51),
**caractérisé en ce que** les plateaux (21) peuvent être déplacés dans leur direction de transport en va-et-vient entre au moins deux positions au point d'alimentation en produits (P).

2. Procédé selon la revendication 1, **caractérisé en ce que** les produits (P) sont déposés individuellement l'un sur l'autre dans un plateau (21) qui est en position debout approximativement verticale et que le plateau (21) est ensuite basculé de 90° environ et transféré horizontalement au deuxième convoyeur (51) de sorte que les produits (P) s'y trouvent debout approximativement en position verticale l'un derrière l'autre dans le plateau (21) (figure 1).

3. Procédé selon la revendication 1, **caractérisé en ce que** les produits (P) sont déposés individuellement l'un sur l'autre dans un plateau (21) légèrement incliné par rapport à la verticale et que le plateau (21) est ensuite basculé en conséquence d'un peu moins de 90° et transféré horizontalement au deuxième convoyeur (51) de sorte que les produits (P) s'y trouvent debout obliquement en écailles l'un derrière l'autre dans le plateau (21) (figure 3).

4. Procédé selon la revendication 1, **caractérisé en ce que** les produits (P) sont déposés individuellement l'un derrière l'autre dans un plateau (21) légèrement incliné par rapport à l'horizontale et que le plateau (21) est ensuite transféré en position horizontale au deuxième convoyeur (51) de sorte que les produits (P) s'y trouvent couchés à plat l'un derrière l'autre sur le plateau (21) (figure 4).

5. Procédé selon la revendication 1, **caractérisé en ce que** les produits (P) sont déposés individuellement l'un sur l'autre dans un plateau (21) légèrement incliné par rapport à l'horizontale et que le plateau (21) est ensuite transféré en position horizontale au deuxième convoyeur (51) de sorte que les produits (P) s'y trouvent couchés à plat l'un sur l'autre dans le plateau (21) (figure 4).

6. Procédé selon les revendications 4 ou 5, **caractérisé en ce que** dans une première position du plateau (21) plusieurs produits (P) sont déposés individuellement l'un après l'autre couchés à plat en superposition dans le plateau, que le plateau (21) est ensuite déplacé en avant dans au moins une seconde position, dans laquelle de nouveau plusieurs produits (P) individuels sont déposés couchés à plat en superposition, et qu'enfin le plateau (21) est transféré au deuxième convoyeur (51) de sorte qu'au moins deux piles de produits y sont couchées l'une derrière l'autre dans le plateau (21) (figure 4).

7. Procédé selon les revendications 4 ou 5, **caractérisé en ce que**
- plusieurs produits (P) sont individuellement déposés en succession couchés à plat l'un derrière l'autre dans une première couche dans le plateau (21), le plateau (21) étant déplacé vers l'avant d'une distance en direction du transport correspondant à la distance entre les produits dans le plateau,
- qu'ensuite le plateau (21) est déplacé en arrière d'environ sa longueur en direction du transport,
- qu'ensuite au moins une deuxième couche de produits (P) individuels est déposée en succession de la même manière dans le plateau (21) et superposée à la première couche,
- et qu'enfin le plateau (21) est transféré au deuxième convoyeur (51) de sorte qu'au moins deux couches de produits s'y trouvent couchées en forme de pile l'une derrière l'autre dans le plateau (21) (figure 4).

8. Procédé selon l'une quelconque des revendications précédentes, **caractérisé en ce que** des plateaux à plusieurs rangées (21a) sont utilisés, qui peuvent être déplacés transversalement par rapport au premier convoyeur (43) à un point d'alimentation (figure 5).

9. Procédé selon l'une quelconque des revendications précédentes, **caractérisé en ce que** les produits (P) sont acheminés sur le premier convoyeur (65, 43) juxtaposés en plusieurs rangées et le cas échéant déposés à plusieurs en juxtaposition dans plusieurs plateaux (21) (figure 6).

10. Procédé selon la revendication 9, **caractérisé en ce qu'**à partir de chaque rangée du premier convoyeur (65) des produits (P) sont acheminés à une station d'alimentation des plateaux (11) propre et qu'ensuite les plateaux (21) remplis dans plusieurs stations (11) sont transférés à un transporteur collectif (55) commun (figure 6).

11. Procédé selon l'une quelconque des revendications précédentes, **caractérisé en ce que** le premier convoyeur (65) sert de tampon de produits pour stocker des produits (P) avant qu'ils ne soient déposés dans les plateaux (21) (figures 7, 8).

12. Procédé selon la revendication 11, **caractérisé en ce que** dans le tampon de produits sur le premier convoyeur (65) les produits (P) sont posés en écailles l'un derrière l'autre et l'un sur l'autre.

13. Dispositif pour l'emballage de produits plats (P) dans des conteneurs collectifs (21), comportant les composants suivants :
- un magasin de plateaux (19) pour recevoir une pile de plateaux (21),
- un dépileur consistant en un dispositif pour dépiler (23) individuellement les plateaux (21) à partir du magasin (19),
- un transporteur d'acheminement, consistant en un premier convoyeur (43) pour acheminer des produits (P),
- un dispositif pour déposer (45, 47) des produits (P) individuels à partir du premier convoyeur (43) dans les plateaux (21) individuels,
- un transporteur de décharge, consistant en un deuxième convoyeur (51) pour évacuer les plateaux (21) remplis de produits (P),
- un manipulateur de plateaux consistant en un dispositif (31) pour maintenir les plateaux (21) individuels à remplir de produits (P) et pour transférer les plateaux remplis (21) au deuxième convoyeur (51) (figures 1, 3, 4),
**caractérisé en ce que** le manipulateur de plateaux (31) présente un dispositif (33, 35) à l'aide duquel les plateaux (21) peuvent être déplacés en va-et-vient dans leur direction de transport au point d'alimentation.

14. Dispositif selon la revendication 13, **caractérisé en ce que** le manipulateur de plateaux (31) pour remplir les plateaux (21) de produits (P) à partir du premier convoyeur (43) est basculable entre une position dans laquelle les plateaux (21) sont approximativement debout en verticale et une position inclinée par rapport à la verticale, et que le manipulateur de plateaux (31) est suivi d'un convoyeur de transfert (53) pour transférer les plateaux remplis (21) au deuxième convoyeur (51).

15. Dispositif selon la revendication 14, **caractérisé en ce que** le manipulateur de plateaux (31) peut être déplacé en une position approximativement horizontale à partir de sa position d'alimentation pour transférer les plateaux remplis (21) au convoyeur de transfert (53) ou au deuxième convoyeur (51).

16. Dispositif selon l'une quelconque des revendications de dispositif 13 à 15 précédentes, **caractérisé en ce qu'**un dispositif (37) pour déplacer les plateaux (21a) transversalement par rapport à leur direction de transport principale et transversalement par rapport au premier convoyeur (43) est prévu (figure 5).

17. Dispositif selon l'une quelconque des revendications de dispositif 13 à 16 précédentes, **caractérisé en ce que** le premier convoyeur (65) est formé à plusieurs bandes et que celui-ci est suivi de plusieurs transporteurs d'acheminement (43) individuels en parallèle et qu'en amont du premier convoyeur (65) des dispositifs de triage et d'orientation (61, 63) sont prévus pour alimenter les différents transporteurs d'acheminement (43) en produits (P) (figures 6, 7).

18. Dispositif selon la revendication 17, **caractérisé en ce que** plusieurs transporteurs de produits (43) à une ou plusieurs bandes suivent le premier convoyeur à plusieurs bandes (65), chaque transporteur de produits conduisant à une station d'alimentation des plateaux (11) présentant un magasin de plateaux (19) et un transporteur de décharge (51) et que pour plusieurs transporteurs de décharge (51) un convoyeur collectif (55) commun est prévu pour plateaux remplis (21) (figures 6, 7):

19. Dispositif selon l'une quelconque des revendications de dispositif 13 à 18 précédentes, **caractérisé en ce que** le premier convoyeur (65) est formé comme tampon de produits pour stocker des produits (P) (figures 7, 8).

20. Dispositif selon l'une quelconque des revendications de dispositif 13 à 19 précédentes, **caractérisé en ce que** le transporteur d'acheminement (43) est formé comme transporteur à bande avec un renvoi aigu (45) guidé par-dessus des poulies (47) à la manière d'une arête de couteau à l'extrémité de décharge pour transférer les produits (P) aux plateaux (21).

21. Dispositif selon la revendication 20, **caractérisé en ce que** le transporteur d'acheminement (43) est muni de dispositifs de tension de la bande (49).

22. Dispositif selon l'une quelconque des revendications de dispositif 13 à 21 précédentes, **caractérisé en ce que** le nombre de produits (P) à acheminer à chaque plateau (21) et/ou l'entraînement des diverses parties de dispositif sont réglables par une commande à programme.

23. Dispositif selon l'une quelconque des revendications de dispositif 13 à 22 précédentes, **caractérisé en ce que** dans la réalisation du transporteur d'acheminement (65) et/ou du manipulateur de plateaux (31) en plusieurs bandes, l'entraînement de chacun de ces dispositifs peut être commandé séparément.
